# FASCICULE DE BREVET EUROPEEN

(11) **EP 0 548 350 B1**
(45) Date de publication et mention de la délivrance du brevet: **27.09.1995**
(21) Numéro de dépôt: 92916077.8
(22) Date de dépôt: 16.07.1992
(51) Int. Cl.: B65D 83/44, B65D 83/48

(54) **RECIPIENT PULVERISATEUR**
SPRÜHBEHÄLTER
SPRAY CAN

(30) Priorité: 23.07.1991 AT 1473/91
(43) Date de publication de la demande: 30.06.1993
(73) Titulaire: L'OREAL, 75008 Paris (FR)
(72) Inventeur: NEFZGER, Gustav, A-1170 Wien (AT); BAUDIN, Gilles, F-92110 Clichy (FR)
(74) Mandataire: Peuscet, Jacques
(86) Numéro de dépôt international: FR9200690
(87) Numéro de publication internationale: WO9301996

(56) Documents cités:
- DE-A- 1 425 869
- DE-A- 1 817 260
- FR-A- 2 229 210
- US-A- 3 191 816
- US-A- 3 285 286
- US-A- 4 211 347

## Description

L'invention concerne un récipient pulvérisateur pour pulvériser un produit, en particulier des liquides, au moyen d'un fluide sous pression, en particulier d'un fluide gazeux, comme par exemple de l'air comprimé, ledit récipient étant fermé, à sa partie supérieure, par une coupelle portant une valve ayant un corps de forme générale cylindrique à l'intérieur duquel est définie une chambre qui est reliée, par l'intermédiaire d'un tube plongeur, au volume du récipient contenant le produit à pulvériser, et, dans lequel est montée à coulissement une tige de manoeuvre comportant au moins deux portions cylindriques coaxiales de diamètres différents définissant entre elles une portée de butée annulaire transversale, la portion de plus petit diamètre ou première portion étant destinée à recevoir un bouton-poussoir muni d'une buse de pulvérisation, un canal axial borgne ménagé dans ladite première portion étant, d'une part, en communication avec ladite buse, lorsque le bouton-poussoir est monté sur la tige de manoeuvre, et, d'autre part, avec l'extérieur de la tige via un canal radial traversant la paroi de la tige de manoeuvre qui est déplaçable, à étanchéité, par sa première portion, dans l'ouverture centrale d'un joint d'étanchéité annulaire placé entre le corps de valve et la coupelle, destiné à assurer l'étanchéité de la chambre par rapport à l'extérieur du récipient, et dont l'épaisseur est supérieure à la section dudit canal radial par laquelle il débouche à l'extérieur de la tige de manoeuvre, la tige de manoeuvre étant sollicitée axialement par des moyens élastiques vers une position de repos dans laquelle la portée de butée annulaire coopère avec le joint d'étanchéité annulaire, et dans laquelle, également, ledit canal radial débouche au droit de l'épaisseur dudit joint annulaire, en sorte que le récipient est fermé vis à vis de l'extérieur.

Dans de tels récipients pulvérisateurs, connus, généralement le fluide sous pression, comme de l'air comprimé, du CO₂ ou analogues, qui se trouve sous une pression relativement élevée, d'environ 10 x 10⁵ Pascals (10 bars), sert de propulseur pour le produit qui est pulvérisé à travers la buse de pulvérisation. Il est connu, également, pour parfaire cette pulvérisation, de prévoir une prise de fluide additionnel en ménageant un petit orifice dans la paroi du corps de valve définissant la chambre, ledit orifice faisant communiquer ladite chambre avec le volume supérieur du récipient dans lequel se trouve le fluide sous pression, de sorte que c'est un mélange de produit et de fluide sous pression qui est amené à la buse de pulvérisation.

Dans le cas des récipients pulvérisateurs de ce type, lorsqu'une action est exercée sur la tige de manoeuvre par pression sur le bouton-poussoir, la perte de charge à travers le petit orifice de prise de fluide additionnel conduit à une pression de fluide plus élevée dans le récipient que dans la chambre de valve, et ceci permet au produit, sous l'effet de cette différence de pression, d'atteindre la buse de pulvérisation via le tube plongeur.

Le premier problème qui se pose est qu'après relâchement du bouton-poussoir, donc interruption de l'écoulement du fluide sous pression, les pressions s'égalisent de part et d'autre du petit orifice, et le produit, dans la chambre et le tube plongeur descend jusqu'à atteindre le niveau correspondant à celui existant dans le récipient pulvérisateur. Ceci présente l'inconvénient que, au début de chaque pulvérisation, une quantité de fluide sous pression, seul, est consommée jusqu'à ce que du produit à pulvériser atteigne la buse de pulvérisation. Il en résulte, en particulier si la pulvérisation est fréquemment interrompue, une perte très notable en fluide sous pression, ce qui est préjudiciable.

Le deuxième problème qui se pose est que, jusqu'ici, si l'on souhaite avoir un premier mode de pulvérisation, où le produit seul est pulvérisé, et un deuxième mode de pulvérisation, où un mélange de produit et de fluide est pulvérisé, il est prévu deux types de récipients pulvérisateurs spécifiques, chacun étant adapté, par sa construction, au mode de pulvérisation choisi. Ainsi, le deuxième but de la présente invention est de proposer un récipient pulvérisateur permettant les deux modes de pulvérisation, c'est à dire permettant une pulvérisation du produit sans ou avec fluide additionnel.

Il est connu selon US-A-3 191 816 et US-A-3 285 286 qui décrivent un récipient selon le préambule de la revendication 1 de prévoir des moyens pour, d'une part, rendre inopérant le petit orifice de fluide additionnel dans une première position de la tige de manoeuvre, et, d'autre part, rendre ledit petit orifice opérationnel dans une deuxième position de la tige de manoeuvre. Ces moyens comprennent des moyens de fermeture de la communication du petit orifice avec la chambre de valve, lesdits moyens de fermeture étant opérationnels pour une première course de la tige de manoeuvre et non opérationnels pour une deuxième course de la tige de manoeuvre suivant la première course, le canal radial traversant la paroi de la première portion de la tige de manoeuvre mettant en communication la chambre et le canal axial de ladite première portion lors de la première et la deuxième course de la tige de manoeuvre.

Il est connu par DE-A-1 425 869 d'utiliser deux moyens élastiques de compression dans un récipient pulvérisateur.

Selon la présente invention, on a trouvé que l'on obtient un meilleur mélange avec le gaz additionnel et une meilleure pulvérisation en utilisant comme moyen de fermeture un piston coulissant en forme de cuvette.

La présente demande a, par conséquent, pour objet un récipient pulvérisateur pour pulvériser un produit, en particulier des liquides, au moyen d'un fluide sous pression, en particulier d'un fluide gazeux, comme par exemple de l'air comprimé, ledit récipient étant fermé, à sa partie supérieure, par une coupelle portant une valve ayant un corps de forme générale cylindrique à l'intérieur duquel est définie une chambre qui est reliée, par l'intermédiaire d'un tube plongeur, au volume du récipient contenant le produit à pulvériser, et dans lequel est montée à coulissement une tige de manoeuvre comportant au moins deux portions cylindriques coaxiales de diamètres différents définissant entre elles une portée de butée annulaire transversale, la portion de plus petit diamètre ou première portion étant destinée à recevoir un bouton-poussoir muni d'une buse de pulvérisation, un canal axial borgne ménagé dans ladite première portion étant, d'une part, en communication avec ladite buse, lorsque le bouton-poussoir est monté sur la tige de manoeuvre, et, d'autre part, avec l'extérieur de la tige via un canal radial traversant la paroi de la tige de manoeuvre qui est déplaçable, à étanchéité, par sa première portion, dans l'ouverture centrale d'un joint d'étanchéité annulaire placé entre le corps de valve et la coupelle, destiné à assurer l'étanchéité de la chambre par rapport à l'extérieur du récipient, et dont l'épaisseur est supérieure à la section dudit canal radial par laquelle il débouche à l'extérieur de la tige de manoeuvre, la tige de manoeuvre étant sollicitée axialement par des moyens élastiques vers une position de repos dans laquelle la portée de butée annulaire coopère avec le joint d'étanchéité annulaire, et dans laquelle, également, ledit canal radial débouche au droit de l'épaisseur dudit joint annulaire, en sorte que le récipient est fermé vis à vis de l'extérieur, un petit orifice étant prévu dans la paroi du corps de valve pour faire communiquer la chambre avec le volume supérieur du récipient dans lequel se trouve le fluide sous pression, dans lequel des moyens, dits moyens deux modes, sont prévus pour, d'une part, rendre inopérant le petit orifice dans une première position de la tige de manoeuvre, et, d'autre part, rendre ledit petit orifice opérationnel dans une deuxième position de la tige de manoeuvre, caractérisé par le fait que lesdits moyens deux modes comprennent des moyens de fermeture de la communication du petit orifice avec la chambre, lesdits moyens de fermeture étant opérationnels pour une première course de la tige de manoeuvre et non opérationnels pour une deuxième course de la tige de manoeuvre suivant la première course, un canal radial traversant la paroi de la première portion de la tige de manoeuvre mettant en communication la chambre et le canal axial de ladite première portion lors de la première et la deuxième course de la tige de manoeuvre, que les moyens de fermeture sont constitués d'un piston en forme de cuvette dont le fond porte un passage cylindrique et qui coulisse dans le corps de valve et que le piston est disposé axialement entre la tige de manoeuvre et le fond de la chambre, des premiers moyens élastiques de compression étant placés entre la tige de manoeuvre et ledit piston, et des deuxièmes moyens élastiques de compression étant disposés entre ledit piston et le fond de la chambre.

Pour mieux faire comprendre l'objet de l'invention, on va en décrire maintenant, a' titre d'exemple purement illustratif et non limitatif, un mode de réalisation représenté sur les figures 6 et 7 des dessins annexés.

Sur ces dessins :
- la figure 1 est une vue partielle, en coupe, d'un récipient pulvérisateur ;
- la figure 2 est une vue partielle, en coupe, d'une variante de la valve selon la figure 1 ;
- les figures 3, 4 et 5 montrent, en coupe, une valve d'un autre récipient pulvérisateur selon l'invention, la tige de valve occupant trois positions différentes illustrées respectivement par les trois figures 3, 4 et 5 ;
- les figures 6 et 7 représentent, en coupe partielle, un récipient selon l'invention, les figures 6 et 7 illustrant respectivement deux positions de la tige de valve, en fonctionnement.

Selon la figure 1, un récipient pulvérisateur est constitué d'une enveloppe cylindrique 18 ayant un fond à sa partie inférieure, non représenté, et fermé à sa partie supérieure par une coupelle 3, un joint 2 assurant l'étanchéité de la fermeture. Le récipient est rempli d'un produit à pulvériser, et d'un fluide sous pression, par exemple de l'air comprimé. Une valve de pulvérisation 7 comprend un corps de valve 6 et une tige de manoeuvre 1 ; le corps de valve 6, de forme générale cylindrique, présente à sa partie supérieure, sur la figure 1, un bourrelet 6a de plus grand diamètre que le reste du corps et permettant le maintien du corps 6 par sertissage par la coupelle 3 métallique prévue. La paroi supérieure transversale de la coupelle 3 est percée d'un orifice circulaire 3a ; un joint annulaire 4, placé à l'intérieur du bourrelet 6a, est comprimé, lors du sertissage, entre la paroi supérieure de la coupelle 3 et une portée annulaire 6b, concentrique au bourrelet 6a et portée par le corps de valve 6, prolongeant jusqu'au joint 4 la paroi intérieure cylindrique 25 du corps 6 ; la tige de manoeuvre 1 comprend deux portions cylindriques coaxiales 23 et 24, définissant une portée annulaire transversale 17 ; la portion 23 de la tige 1 a un diamètre légèrement inférieur à celui de l'orifice 3a de la coupelle 2, tandis que la portion 24 de la tige 1 a un diamètre supérieur à celui de l'orifice 3a, tout en étant légèrement inférieur au diamètre de la paroi intérieure 25 du corps 6. Lorsque la tige de manoeuvre 1 est montée sur le corps 6, la portion 23 traverse le joint 4 et l'orifice 3a de la paroi supérieure de la coupelle 3, la portion 24 est dans la chambre 10 définie à l'intérieur du corps 6 ; le corps 6 présente, à sa partie inférieure, un prolongement 16, de plus petit diamètre que celui du reste du corps, selon l'axe du corps 6, et conformé en embout sur lequel est raccordé un tube plongeur 22, en matière plastique, permettant la communication entre la chambre 10 et le produit à pulvériser contenu dans le récipient, le tube plongeur 22 plongeant jusqu'au voisinage du fond dudit récipient. A l'intérieur du corps 6, au voisinage du fond de la chambre 10, des ailettes radiales 15 réparties circonférentiellement, définissent une surface plane 20 de butée transversale, servant de siège à un ressort hélicoïdal 11 ; la portion cylindrique 24 de la tige 1 se prolonge, à sa partie inférieure, par une queue 21 de plus petit diamètre de sorte qu'une portée transversale 19 est définie au raccordement de la queue 21 et de la portion 24 ; le ressort 11 à son autre extrémité entoure la queue 21 et s'appuie sur la portée 19, appliquant ainsi, au repos, la portée annulaire transversale 17 de la tige 1 contre le joint annulaire 4.

Un joint d'étanchéité 9 est disposé à la périphérie de la portion cylindrique 24 et coopère à étanchéité avec la paroi intérieure cylindrique 25 du corps 6, la portion 24 étant montée dans le corps 6 à coulissement, à la manière d'un piston dans un cylindre ; selon la figure 1, le joint d'étanchéité 9 est constitué de deux joints toriques 9a et 9b espacés axialement; un petit orifice 8 est ménagé dans la paroi du corps 6 et fait communiquer la chambre 10 avec le volume supérieur du récipient dans lequel se trouve le fluide sous pression ; le petit orifice 8 est situé axialement de telle sorte qu'il débouche dans la chambre 10 entre les joints toriques 9a, 9b lorsque la tige 1 est au repos, en sorte que, dans cette position, la chambre 10 ne communique pas avec le volume du récipient entourant la valve 7.

La deuxième portion cylindrique 24 de la tige 1 présente un passage borgne axial 14 suivi d'un passage radial 5 traversant la paroi de ladite deuxième portion 24, lesdits passages axial 14 et radial 5 débouchant respectivement dans la chambre 10 de part et d'autre des joints toriques 9a, 9b, en court-circuitant en quelque sorte lesdits joints 9a, 9b. Un canal axial borgne 13 est également ménagé dans la première portion 23 de la tige 1, l'extrémité ouverte du canal 13 communiquant avec la buse de pulvérisation lorsque le bouton-poussoir (non représenté) est monté sur la tige de manoeuvre 1 ; le canal 13 est, par ailleurs, en communication avec l'extérieur de la tige 1 par un canal radial 12 traversant la paroi de la première portion 23 de la tige 1 ; la section dudit canal 12 par laquelle il débouche à l'extérieur est inférieure à l'épaisseur du joint 4 ; dans la position repos, comme montré à la figure 1, le canal 12 débouche au droit de l'épaisseur du joint 4.

Le récipient, selon l'invention, fonctionne comme suit. A partir de la position de repos, telle que représentée à la figure 1, une action vers le bas sur la tige de manoeuvre 1 fait descendre celle-ci dans le corps 6, guidée dans le corps 6 par le montage à coulissement étanche de la deuxième portion 24 de ladite tige 1. Après une certaine course, d'une part, le canal radial 12 n'est plus obstrué par le joint 4 et, d'autre part, le petit orifice 8 fait communiquer la partie haute du récipient contenant le fluide sous pression avec la partie supérieure de la chambre 10 située au dessus du joint 9a, ledit joint 9a ayant dépassé vers le bas le niveau du petit orifice 8 du fait du déplacement de la tige de manoeuvre 1. Ainsi, le produit à pulvériser est poussé par le fluide sous pression depuis le tube plongeur 22 vers la partie de la chambre 10 située au dessous du joint 9b et les canaux 14, 5, 12, 13, et donc vers la buse de pulvérisation ; parallèlement, du fluide sous pression est amené également à rejoindre la buse via la partie supérieure de la chambre 10 située au dessus du joint 9a et les canaux 12 et 13 ; en fait, c'est un mélange de fluide et de produit qui est pulvérisé ; la perte de charge à travers le petit orifice 8 a pour résultat une pression dans la chambre 10 au dessus du joint 9a inférieure à la pression dans la chambre 10 au dessous du joint 9b, ce qui permet la distribution du produit, depuis le récipient, comme décrit ci-dessus.

Lorsque l'action sur la tige de manoeuvre 1 cesse, le ressort 11 repousse la tige 1 dans la position où la portée 17 est en contact avec le joint 4, le canal 12 au droit de ce joint 4 et le canal 8 entre les joints 9a et 9b ; le produit contenu dans la chambre 10 et le tube plongeur 22 y reste et ne redescend plus vers le volume inférieur du récipient.

Sur la figure 2, les moyens de fermeture du petit orifice 8 sont constitués d'un joint 9c en forme de bague de section sensiblement rectangulaire dont la hauteur axiale est plus grande que la section par laquelle le petit orifice 8 débouche dans la chambre 10 ; le fonctionnement du récipient muni d'un tel joint est identique à celui décrit à propos de la figure 1.

Comme on l'a vu au début de la présente description, le deuxième but est de proposer un récipient pulvérisateur permettant les deux modes de pulvérisation, sans ou avec fluide additionnel. Les figures 3 à 7 montrent, partiellement, deux variantes de tels récipients, plus précisément deux variantes de valves équipant de tels récipients et permettant d'atteindre ce but. Sur ces figures, les pièces ou constituants analogues, notamment dans leur fonction, à ceux décrits à propos des figures 1 et 2 portent les mêmes numéros et ne seront donc pas décrits.

Les figures 3 à 5 montrent une première variante de valve 7 ; la figure 3 montre la tige de manoeuvre 1 en position de repos, maintenue dans cette position par le ressort 11; la tige 1 porte un piston 31 monté à coulissement étanche dans le corps 6 ; le piston 31 est traversé par des passages 30 faisant communiquer les volumes de la chambre 10 situés au dessus et au dessous du piston 31. Le fonctionnement est simple. La figure 4 montre la position relative des éléments après que la tige 1 ait effectué une première course de déplacement vers le bas, suite à une action sur le bouton-poussoir (non représenté) monté sur la première portion 23 de la tige 1; dans cette position, le canal radial 12 n'est plus en regard du joint 4, et le petit orifice 8 est toujours obstrué par le piston 31 dont la hauteur axiale est prévue suffisante pour ce faire ; dès lors, dans cette position, ce premier mode de pulvérisation correspond à une pulvérisation du produit seul. La figure 5 correspond à une deuxième course de la tige 1, à la suite de la première course ; dans cette position des éléments, le petit orifice 8 n'est plus obstrué par le piston 31 ; la pulvérisation est du deuxième mode, dans lequel c'est un mélange de produit et de fluide à pulvériser qui traverse la buse de pulvérisation. La position relative des canaux 12 et 8 et du piston 31, ainsi que la hauteur axiale de celui-ci, définissent la position de la tige 1 pour laquelle le changement de mode de pulvérisation a lieu.

Les figures 6 et 7 représentent un exemple de réalisation d'une valve équipant un récipient à deux modes de pulvérisation selon la présente invention. Sur la figure 6, on voit qu'un piston 40 est monté coulissant dans le corps 6 de valve ; le piston 40 est en forme de cuvette dont le fond porte un passage cylindrique 43 définissant des rebords annulaires, de part et d'autre du fond, le rebord intérieur étant désigné par le repère 42 ; ces rebords servent au centrage d'un premier ressort 44 de compression disposé axialement entre le piston 40 et la tige 1 ; le ressort 44 prend appui sur la tige 1 par l'intermédiaire de la portée annulaire 19 bordant une queue de centrage 45 prolongeant la tige 1 vers le bas et constituée de quatre bras radiaux disposés en croix ; un deuxième ressort de compression 41 est placé entre le piston 40 et le fond de la chambre 10. Dans la position de repos, non représentée, le canal 12 est obstrué par le joint 4 et le petit orifice 8 l'est par le piston 40 ; dans la position de la figure 6, qui montre la position qu'occupent les éléments après que la tige 1 ait effectué une première course, le canal 12 n'est plus au droit du joint 4 et le petit orifice 8 est toujours fermé par le piston 40 ; la pulvérisation s'effectue selon le premier mode ; dans la position représentée à la figure 7, le canal 12 est encore ouvert, et le piston 40 ne recouvre plus le petit orifice 8 ; la pulvérisation est selon le deuxième mode ; on comprendra que suivant les raideurs relatives des ressorts 41 et 44, égales ou différentes, les déplacements relatifs de la tige 1 et du piston 40 seront égaux ou différents : le choix de ces raideurs permet de définir la course de la tige 1 au bout de laquelle s'effectuera le changement de mode de pulvérisation.

## Revendications

1. Récipient pulvérisateur pour pulvériser un produit, en particulier des liquides, au moyen d'un fluide sous pression, en particulier d'un fluide gazeux, comme par exemple de l'air comprimé, ledit récipient étant fermé, à sa partie supérieure, par une coupelle (3) portant une valve (7) ayant un corps (6) de forme générale cylindrique à l'intérieur duquel est définie une chambre (10) qui est reliée, par l'intermédiaire d'un tube plongeur (22), au volume du récipient contenant le produit à pulvériser, et dans lequel est montée à coulissement une tige de manoeuvre (1) comportant au moins deux portions cylindriques (23, 24) coaxiales de diamètres différents définissant entre elles une portée (17) de butée annulaire transversale, la portion de plus petit diamètre (23) ou première portion étant destinée à recevoir un bouton-poussoir muni d'une buse de pulvérisation, un canal axial borgne (13) ménagé dans ladite première portion (23) étant, d'une part, en communication avec ladite buse, lorsque le bouton-poussoir est monté sur la tige de manoeuvre (1), et, d'autre part, avec l'extérieur de la tige via un canal radial (12) traversant la paroi de la tige de manoeuvre (1) qui est déplaçable, à étanchéité, par sa première portion (23), dans l'ouverture centrale d'un joint d'étanchéité (4) annulaire placé entre le corps de valve (6) et la coupelle (3), destiné à assurer l'étanchéité de la chambre (10) par rapport à l'extérieur du récipient, et dont l'épaisseur est supérieure à la section dudit canal radial (12) par laquelle il débouche à l'extérieur de la tige de manoeuvre (1), la tige de manoeuvre (1) étant sollicitée axialement par des moyens élastiques (41, 44) vers une position de repos dans laquelle la portée de butée annulaire (17) coopère avec le joint d'étanchéité annulaire (4), et dans laquelle, également, ledit canal radial (12) débouche au droit de l'épaisseur dudit joint annulaire (4), en sorte que le récipient est fermé vis à vis de l'extérieur, un petit orifice (8) étant prévu dans la paroi du corps de valve (6) pour faire communiquer la chambre (10) avec le volume supérieur du récipient dans lequel se trouve le fluide sous pression, dans lequel des moyens, dits moyens deux modes, sont prévus pour, d'une part, rendre inopérant le petit orifice (8) dans une première position de la tige de manoeuvre (1), et, d'autre part, rendre ledit petit orifice (8) opérationnel dans une deuxième position de la tige de manoeuvre (1), caractérisé par le fait que lesdits moyens deux modes comprennent des moyens de fermeture (40) de la communication du petit orifice (8) avec la chambre (10), lesdits moyens de fermeture (40) étant opérationnels pour une première course de la tige de manoeuvre (1) et non opérationnels pour une deuxième course de la tige de manoeuvre (1) suivant la première course, le canal radial (12) traversant la paroi de la première portion (23) de la tige de manoeuvre (1) mettant en communication la chambre (10) et le canal axial (13) de ladite première portion (23) lors de la première et la deuxième course de la tige de manoeuvre (1), que les moyens de fermeture sont constitués d'un piston (40) en forme de cuvette dont le fond porte un passage cylindrique (43) et qui coulisse dans le corps (6) de valve et que le piston (40) est disposé axialement entre la tige de manoeuvre (1) et le fond de la chambre (10), des premiers moyens élastiques (44) de compression étant placés entre la tige de manoeuvre (1) et ledit piston (40), et des deuxièmes moyens élastiques (41) de compression étant disposés entre ledit piston (40) et le fond de la chambre (10).

## Claims

1. Spray can for spraying a product, particularly liquids, by means of a pressurized fluid, particularly a gaseous fluid, such as compressed air for example, the said can being closed at its top by a dished part (3) bearing a valve (7) having a body (6) of cylindrical overall shape inside which is defined a chamber (10) which is connected via a dip tube (22) to the volume of the can containing the product to be sprayed, and in which body there is mounted so that it can slide an operating stem (1) including at least two coaxial cylindrical portions (23, 24) of different diameters defining between them a transverse annular thrust bearing surface (17), the smaller-diameter portion (23) or first portion being intended to take a push-button equipped with a spray nozzle, a blind axial duct (13) made in the said first portion (23) being, on the one hand, in communication with the said nozzle when the push-button is fitted onto the operating stem (1) and, on the other hand, in communication with the outside of the stem via a radial duct (12) passing through the wall of the operating stem (1) which can move, in a sealed fashion, via its first portion (23) into the central opening of an annular seal (4) placed between the valve body (6) and the dished part (3), this seal being intended to seal the chamber (10) to the outside of the can, and the thickness of which is greater than the cross-section of the said radial duct (12) via which it emerges outside the operating stem (1), the operating stem (1) being urged axially by elastic means (41, 44) towards a position of rest in which the annular thrust bearing surface (17) interacts with the annular seal (4) and in which also the said radial duct (12) emerges in line with the thickness of the said annular seal (4) so that the can is closed to the outside, a small orifice (8) being provided in the wall of the valve body (6) in order to cause the chamber (10) to communicate with the upper volume of the can in which the pressurized fluid is located, in which spray can means, known as two-mode means, are provided for on the one hand rendering the small orifice (8) inoperative in a first position of the operating stem (1) and, on the other hand, rendering the said small orifice (8) operational in a second position of the operating stem (1); characterized in that the said two-mode means comprise means (40) for closing the communication of the small orifice (8) with the chamber (10), the said closure means (40) being operational for a first travel of the operating stem (1) and non-operational for a second travel of the operating stem (1) along the first travel, the radial duct (12) passing through the wall of the first portion (23) of the operating stem (1) placing the chamber (10) and the axial duct (13) of the said first portion (23) in communication during the first and second travel of the operating stem (1); in that the closure means consist of a piston (40) in the form of a bowl the bottom of which has a cylindrical passage (43) and which slides in the valve body (6); and in that the piston (40) is arranged axially between the operating stem (1) and the bottom of the chamber (10), first elastic compression means (44) being placed between the operating stem (1) and the said piston (40), and second elastic compression means (41) being located between the said piston (40) and the bottom of the chamber (10).

## Patentansprüche

1. Sprühbehälter zum Zerstäuben eines Produktes, insbesondere von Flüssigkeiten, mittels eines unter Druck stehenden Fluids, insbesondere eines gasförmigen Fluids, wie zum Beispiel Druckluft, wobei der Behälter in seinem oberen Bereich mit einer Kappe (3) verschlossen ist, die ein Ventil (7) mit einem im wesentlichen zylinderförmigen Körper (6) trägt, in dessen Innerem eine Kammer (10) definiert ist, die mittels eines Tauchrohrs (22) mit dem das zu zerstäubende Produkt enthaltenden Volumen des Behälters verbunden ist, und in dem ein Betätigungsschaft (1) verschiebbar befestigt ist, der wenigstens zwei koaxiale, zylindrische Abschnitte (23,24) mit verschiedenen Durchmessern aufweist, die zwischen sich eine ringförmige transversale Anschlagfläche (17) definieren, während der Abschnitt (23) mit dem kleineren Durchmesser, oder erste Abschnitt, zur Aufnahme eines mit einer Zerstäubungsdüse versehenen Druckknopfes vorgesehen ist und ein in dem ersten Abschnitt (23) ausgesparter axialer Blindkanal (13) einerseits, wenn der Druckknopf auf dem Betätigungsschaft angebracht ist, mit der Düse und andererseits mit dem Außenraum des Schaftes via eines radialen Kanals (12) kommuniziert, der die Wand des Betätigungsschaftes (1) durchquert, der mit seinem ersten Abschnitt (23) dicht in der zentralen Öffnung einer ringförmigen Dichtung (4) verschiebbar ist, die zur Gewährleistung der Abdichtung der Kammer (10) gegenüber dem Behälteräußeren zwischen dem Ventilkörper (6) und der Kappe (3) angeordnet ist, und deren Dicke größer als der Querschnitt des radialen Kanals (12) ist, durch den der Kanal in das Äußere des Betätigungsschaftes (1) mündet, wobei der Betätigungsschaft (1) durch elastische Mittel (41,44) in Richtung einer Ruhelage belastet ist, in der die ringförmige Anschlagfläche (17) mit der ringförmigen Dichtung (4) zusammenwirkt, und in der außerdem der radiale Kanal (12) auf Höhe der Dicke der ringförmigen Dichtung (4) mündet, so daß der Behälter nach außen verschlossen ist, wobei eine kleine Öffnung (8) zur Herstellung einer kommunizierenden Verbindung der Kammer (10) mit dem oberen Volumen des Behälters, in welchem sich das unter Druck stehende Fluid befindet, in der Wand des Ventilkörpers (6) vorgesehen ist, in welchem Mittel, nämlich Mittel für zwei Gebrauchsarten vorgesehen sind, um einerseits die kleine Öffnung (8) in einer ersten Stellung des Betätigungsschaftes (1) unwirksam zu machen, und andererseits die kleine Öffnung (8) in einer zweiten Stellung des Betätigungsschaftes (1) wirksam zu machen,
dadurch **gekennzeichnet,** daß die Mittel für zwei Gebrauchsarten Verschlußmittel (40) für die Verbindung der kleinen Öffnung (8) mit der Kammer (10) umfassen, wobei die Verschlußmittel (40) auf einem ersten Arbeitsweg des Betätigungsschaftes (1) wirksam und auf einem zweiten, sich an den ersten anschließenden Arbeitsweg des Betätigungsschaftes (1) unwirksam sind, während der die Wand des ersten Abschnitts (23) des Betätigungsschaftes (1) durchquerende radiale Kanal (12) eine kommunizierende Verbindung der Kammer (10) mit dem axialen Kanal (13) des ersten Abschnitts (23) während des ersten und des zweiten Arbeitswegs des Betätigungsschaftes (1) herstellt, daß die Verschlußmittel aus einem Kolben (40) in Form einer Küvette bestehen, deren Boden einen zylindrischen Durchlaß (43) aufweist, und die in dem Ventilkörper (6) verschiebbar ist, und daß der Kolben (40) axial zwischen dem Betätigungsschaft (1) und dem Boden der Kammer (10) vorgesehen ist, wobei erste elastische Kompressionsmittel (44) zwischen dem Betätigungsschaft (1) und dem Kolben (40) und zweite elastische Kompressionsmittel (41) zwischen dem Kolben (40) und dem Boden der Kammer (10) angeordnet sind.
